# EUROPÄISCHE PATENTSCHRIFT

(11) **EP 2 217 756 B1**
(45) Veröffentlichungstag und Bekanntmachung des Hinweises auf die Patenterteilung: **13.04.2011**
(21) Anmeldenummer: 08853566.1
(22) Anmeldetag: 29.10.2008
(51) Int. Cl.: D06F 39/12, A47L 15/42

(54) **HAUSHALTSGERÄT**
HOUSEHOLD APPLIANCE
APPAREIL MÉNAGER

(30) Priorität: 29.11.2007 DE 102007057512
(43) Veröffentlichungstag der Anmeldung: 18.08.2010
(73) Patentinhaber: BSH Bosch und Siemens Hausgeräte GmbH, 81739 München (DE)
(72) Erfinder: KÜCÜK, Cengiz, 89428 Syrgenstein (DE); SEESSLE, Manfred, 89547 Gerstetten (DE)
(86) Internationale Anmeldenummer: PCT/EP2008/064636
(87) Internationale Veröffentlichungsnummer: WO 2009/068398

(56) Entgegenhaltungen:
- WO-A-2004/107914
- DE-A1- 19 856 991
- DE-U1- 9 116 814
- US-A1- 2006 103 281
- US-A1- 2007 145 229

## Beschreibung

Die Erfindung betrifft ein Haushaltsgerät, insbesondere eine Geschirrspülmaschine, gemäß dem Oberbegriff des Patentanspruchs 1. DE-U-91 16 814 offenbart eine gattungsgemäßes Haushaltsgerät.

Haushaltsgeräte weisen üblicher Weise einen Basisträger oder Montageboden auf, der Geräteaggregate trägt. Bei Geschirrspülmaschinen können unter anderem der Spülbehälter, die Laugenpumpe und weitere Geräteaggregate am Basisträger montiert sein. Zusätzlich sind am Basisträger die Gerätefüße zur Abstützung des Haushaltsgerätes am Küchenboden vorgesehen. Die vorderen Gerätefüße sind dabei in nach vorne abragenden Trägerarmen des Basisträgers gehalten und in etwa unterhalb einer Gerätetür angeordnet, um einen sicheren Stand des Haushaltsgerätes zu gewährleisten.

Insbesondere bei einer variantenreichen Großserienproduktion unterschiedlich dimensionierter Haushaltsgeräte ist die geometrische Lage der vorderen Gerätefüße in aufwendiger Weise der jeweiligen Gerätevariante anzupassen.

Die Aufgabe der vorliegenden Erfindung besteht darin, ein Haushaltsgerät, insbesondere eine Geschirrspülmaschine, bereitzustellen, bei dem insbesondere auch bei unterschiedlichen Gerätevarianten der Montageaufwand reduziert ist.

Die Aufgabe der Erfindung ist durch die Merkmale des Patentanspruches 1 gelöst. Vorteilhafte Weitbildungen der Erfindung sind in den Unteransprüchen offenbart.

Gemäß dem kennzeichnenden Teil des Patentanspruches 1 ist dem Basisträger zumindest ein separater, einen Gerätefuß tragender Gerätefuß-Träger zugeordnet. Der Gerätefuß-Träger ist für eine einfache Montage über ein Spannelement mit dem Basisträger in Verbindung.

Der Gerätefuß-Träger kann in einer Geräte-Tiefenrichtung vom Basisträger frontseitig vorragen. In diesem Fall können entsprechende Anlageflächen des Gerätefuß-Trägers und des Basisträgers in Flächenkontakt sein. Mit dem vom Basisträger nach vorne ragenden Gerätefuß-Träger werden die Fußabstände in der Geräte-Tiefenrichtung für einen sicheren Gerätestand vorteilhaft vergrößert.

Um in einfacher Weise einen spielfreien Flächenkontakt zwischen den oben genannten Anlageflächen zu erhalten, kann das Spannelement ein Zughebel sein. Der Zughebel drückt/zieht den Gerätefuß-Träger mit einer vorgegebenen Zugkraft gegen die Anlagefläche des Basisträgers.

Um einen sicheren Stand des Haushaltsgerätes auf den Gerätefüßen zu gewährleisten, ist eine spielfreie feste Spannverbindung des Gerätefuß-Trägers am Basisträger von großer Bedeutung. Eine statisch günstige Krafteinleitung in den Gerätefuß ergibt sich, wenn der Zughebel in einer Hochrichtung unterhalb der Anlageflächen des Gerätefuß-Trägers und des Basisträgers vorgesehen ist. Auf diese Weise kann sich der obere Teil des Gerätefuß-Trägers - durch Erzeugung eines Kippmomentes um die untere, spielfreie Halterung des Spannelements - gegen die Anlagefläche des Basisträgers quer abstützen.

Besonders bevorzugt ist es, wenn das Spannelement materialeinheitlich und/oder einstückig am Gerätefuß-Träger angeformt ist. Fertigungstechnisch bevorzugt ist es dabei, wenn der Gerätefuß-Träger zusammen mit dem Spannelement ein Kunststoffspritzgussteil ist.

Das Spannelement kann einen abgewinkelten Schenkel aufweisen, der unter Wirkung der Zugkraft einen im Basisträger ausgebildeten Gegenhalter hintergreifen kann. Das Spannelement kann dabei in Einbaulage des Gerätefuß-Trägers zur Erzeugung der Zugkraft elastisch gestreckt sein. Im Unterschied zur Erfindung kann eine solche spielfreie Druckanlage zwischen dem Gerätefuß-Träger und dem Basisträger durch eine aufwendigere Schraubverbindung hergestellt werden.

Bevorzugt kann der Gerätefuß-Träger zusammen mit dem Spannelement ein U-förmiges, offenes Aufnahmeprofil bilden, das unter Aufbau der Zugkraft auf den Basisträger-Gegenhalter aufsetzbar ist und diesen umgreift. Dabei kann der Gegenhalter zwischen einer Anlagefläche des Gerätefuß-Trägers und dem abgewinkelten Schenkel des Spannelements eingeklemmt bzw. eingespannt sein.

Zum Aufbau der Zugkraft im Spannelement kann der Gerätefuß-Träger in einer Kipp- oder Schwenkbewegung auf den Gegenhalter des Basisträgers gesetzt werden. Bei dieser Kippbewegung wird der abgewinkelte Schenkel des Spannelements entlang einer Anlagekante oder -fläche des Gegenhalters unter Aufbau der Zugkraft geführt, bis das Spannelement auf dem Gegenhalter liegt.

Für eine Führung der oben beschriebenen Kippbewegung kann der Gerätefuß-Träger mit einem Winkelabschnitt seines U-förmigen Aufnahmeprofils auf eine zugewandte Anlegekante des Gegenhalters aufgesetzt werden. Die dem Gerätefuß-Träger zugewandte Anlegekante bildet somit eine ortsfeste Schwenkachse, um die der Gerätefuß-Träger in geführter Kippbewegung in Eingriff mit dem Gegenhalter kommt.

Um dabei einen sicheren Eingriff des Spannelements mit dem Gegenhalter zu gewährleisten, ist ein Versteifungselement vorgesehen, wodurch ein unerwünschtes Auslenken des Spannelements aus seiner Ruhelage verhindert ist.

Dem Spannelement kann außerdem eine Rastverbindung, insbesondere mit einem elastisch verstellbaren bzw. auslenkbaren Rasthaken, zugeordnet sein. Die Rastverbindung sichert die Einbaulage des Gerätefuß-Trägers, in der das Spannelement unter Vorspannung den Gegenhalter umgreift. Auf diese Weise ergibt sich zwischen dem Gerätefuß-Träger und dem Basisteil eine Rast-/Spannverbindung, die ohne zusätzliche Schrauben einfach montierbar/demontierbar ist.

Die Rastverbindung verhindert eine ungewollte Demontagebewegung des Gerätefuß-Trägers, bei der das Spannelement außer Eingriff mit dem Gegenhalter gelangen würde. Insbesondere wird eine Schwenkbewegung des Spannelements außer Eingriff vom Gegenhalter verhindert.

Für eine vor äußeren Einflüssen geschützte Verbindung kann das Spannelement und/oder der Rasthaken des Gerätefuß-Trägers in Einbaulage in einen Einführschacht des Basisträgers ragen. Der Rasthaken kann dabei eine erste Schachtwand des Einführschachts hintergreifen. Eine der ersten Schachtwand gegenüberliegende zweite Schachtwand kann dabei fertigungstechnisch einfach direkt vom Gegenhalter bereitgestellt werden.

Um im Kundendienstfall eine einfache Demontage des Gerätefuß-Trägers vom Basisträger zu ermöglichen, kann die erste Schachtwand eine Öffnung für einen Werkzeugzugang aufweisen. Das Werkzeug kann den Rasthaken in eine Entriegelungsposition drücken, wodurch der Gerätefuß-Träger aus seiner Lagefixierung lösbar ist und zusammen mit dem Spannelement außer Eingriff vom Gegenhalter schwenkbar ist.

Nachfolgend ist ein Ausführungsbeispiel der Erfindung anhand der beigefügten Figuren beschreiben.

Es zeigen:
- Fig. 1: in einer vergrößerten schematischen Teilschnitt-Seitenansicht den unteren Bereich eines über Gerätefüße abgestützten Haushaltsgerätes;
- Fig. 2: in einer perspektivischen Ansicht von oben einen Basisträger eines Haushalts- geräts mit frontseitig verbundenen Gerätefuß-Träger;
- Fig. 3: die Montage eines Gerätefuß-Trägers am Basisträger des Haushaltsgeräts; und
- Fig. 4: in einer vergrößerten Teilperspektivansicht die Verbindung zwischen dem Geräte- fuß-Träger und dem Basisträger des Haushaltsgeräts.

In der Fig. 1 ist in einer grob schematischen Seitenschnittdarstellung der Bodenbereich eines Haushaltsgerätes mit einem vorderen Gerätefuß 1 und einem hinteren Gerätefuß 3 gezeigt. Der hintere Gerätefuß 3 ragt bodenseitig durch einen Basisträger 5. Beide Gerätefüße 1 und 3 stützen das Haushaltsgerät auf dem Boden 7 ab.

Der Basisträger 5 trägt nicht dargestellte Geräteaggregate des Haushaltsgeräts. Im Falle einer Geschirrspülmaschine können dies ein Spülbehälter, eine Laugenpumpe, etc. sein. Zusätzlich weist das in der Fig. 1 gezeigte Haushaltsgerät eine frontseitige Schwenktür 9 auf, die über eine angedeutete, senkrecht zur Zeichnungsebene verlaufende Schwenkachse 11 verstellbar ist. Unterhalb der Schwenktür 9 erstreckt sich ein Gerätefuß-Träger 13. Dieser ist über eine Rast/Spannverbindung 14 frontseitig am Basisträger 5 montiert. Mittels des Gerätefuß-Trägers 13 kann sich der Gerätefuß 1 in einem frontseitigen Abstand vor dem Basisträger 5 direkt unterhalb der Gerätetür 9 am Boden 7 abstützen. Dadurch ist auch bei geöffneter Gerätetür 9 ein sicherer Stand der Geschirrspülmaschine gewährleistet.

Der in der Fig. 1 gezeigte Gerätefuß 1 mit zugeordnetem Gerätefuß-Träger 13 ist baugleich sowohl links als auch rechts vorne am Basisträger 5 vorgesehen, wie es aus der Fig. 2 hervorgeht.

Der Gerätefuß-Träger 13 weist gemäß der Fig. 2 einen Gewindekanal 15 auf, in dem der Gerätefuß 1 mit seinem Gewindeschaft höhenverstellbar geführt ist. Sowohl der Basisträger 5 als auch der Gerätefuß-Träger 13 sind fertigungstechnisch einfach als Kunststoffspritzgussteite gefertigt. Der Gerätefuß-Träger 13 kann zusätzlich eine nicht dargestellte frontseitige Sockelblende tragen, die die Geschirrspülmaschine nach unten dekorativ abschließt. Die Sockelblende kann beispielhaft frontseitig auf die beiden Gerätefuß-Träger 13 aufgeschoben werden.

Die oben beschriebene Rast-/Spannverbindung 14 zwischen dem Gerätefuß-Träger 13 und dem Basisträger 5 weist gemäß den Fig. 2 bis 4 einen Rasthaken 18 und als Spannelement einen Zughebel 19 auf. Der Zughebel 19 umgreift im montierten Zustand der Fig. 1 und 4 mit einem abgewinkelten Schenkel 21 unter Zugkraft F_{z} einen am Basisträger 5 angeformten Gegenhalter 23, wodurch der Gerätefuß-Träger 13 in einfacher Weise fest mit dem Basisträger 5 verspannt ist.

Der Zughebel 19 bildet zusammen mit seinem Schenkel 21 und einer vertikalen Aufnahmefläche 25 des Gerätefuß-Trägers 13 ein nach unten offenes U-förmiges Aufnahmeprofil 26. Der Rasthaken 18 sowie der Zughebel 19 ragen dabei senkrecht von der Anlagefläche 25 des Gerätefuß-Trägers 13 ab.

Der Gegenhalter 23 ist auf Grund der wirkenden Zugkraft F_{z} im Aufnahmeprofil 26 zwischen der Anlagefläche 25 des Gerätefuß-Träger 13 und dem Zughebel-Schenkel 21 eingespannt bzw. eingeklemmt. Dadurch spannt der Zughebel 21 den Gerätefuß-Träger 13 spielfrei gegen den Basisträger 5, wie sie ansonsten nur durch eine wesentlich aufwendigere Schraubverbindung erreichbar ist. Im oberen Bereich ist der Gerätefuß-Träger 13 mit seiner Anlagefläche 25 in großflächiger Anlage mit der Anlagefläche 27 des Basisträgers 5. Die Anlagefläche 27 des Basisträger 5 kann daher die durch die Gewichtsbelastung G entstehende Kippkraft F_{K} des Gerätefuß-Trägers 13 sicher aufnehmen, wie später noch beschrieben wird.

In der Gebrauchsstellung der Geschirrspülmaschine gemäß der Fig. 1 und 4 ergibt sich die folgende Kräfteverteilung zwischen dem Gerätefuß-Träger 13 und dem Basisträger 5: Der Basisträger 5 trägt die nicht dargestellten Geräteaggregate mit einer Gewichtskraft G. Die Gewichtskraft G wird über die nach vorne ausragenden Gerätefuß-Träger 13 auf den Boden 7 weitergeleitet. Zwischen dem Aufnahmeprofil 26 des jeweiligen Gerätefuß-Trägers 13 und dem Gegenhalter 23 des Basisträgers 5 ergibt sich eine "Kippachse", um die herum auf Grund der Gewichtsbelastung G ein Kippmoment erzeugt wird, die mit der Kippkraft F_{K} den Gerätefuß-Träger 13 fest gegen die Anlagefläche 27 des Basisträger 5 andrückt. Der Gerätefuß-Träger 13 wird daher mit der horizontal wirkenden Kippkraft F_{K} gegen die Anlagefläche 27 des Basisträgers 5 abgestützt.

Dadurch ist in der Gebrauchsstellung gemäß der Fig. 1 und 4 insgesamt eine stabile Verbindung des Gerätefuß-Trägers 13 mit dem Basisträger 5 und somit eine zuverlässige Krafteinleitung in den Gerätefuß 1 des Gerätefuß-Trägers 13 gewährleistet.

Um bei der Montage einen zuverlässigen Eingriff des Zughebels 19 mit dem Gegenhalter 23 zu gewährleisten, sind zwischen der Anlagefläche 25 des Gerätefuß-Trägers 13 und dem Zughebel 19 schräg verlaufende Versteifungswände 27 vorgesehen, so dass der Zughebel 19 nicht nach oben auslenken kann.

Im Gegensatz zu dem, mittels der Versteifungswände 27 versteiften Zughebel 19 kann der Rasthaken 18 des Gerätefuß-Trägers 13 elastisch ausgelenkt werden. Gemäß der in der Fig. 1 gezeigten Einbaulage hintergreift der Rasthaken 18 eine Seitenwand 29 des Basisträgers 5, wodurch die Spannverbindung gesichert und der Gerätefuß-Träger 13 lagefixiert ist. Der Rasthaken 18 wird darüberhinaus nicht mit zusätzlichen mechanischen Belastungen auf Grund der Gewichtskraft G beaufschlagt.

Die Seitenwand 29 des Basisträgers 5 bildet zusammen mit dem Gegenhalter 23 einen horizontal nach vorne offenen Einführschacht 31, in den der Rasthaken 18 sowie der Zughebel 19 einragen.

Zur Montage des Gerätefuß-Trägers 13 am Basisträger 5 werden gemäß der Fig. 3 der Rasthaken 18 sowie der Zughebel 19 unter einer Schwenkbewegung I in den Einführschacht 31 des Basisträgers 5 eingeschwenkt. Um eine geführte Schwenkbewegung I zu erreichen, kann gemäß der Fig. 2 ein Winkelabschnitt des U-förmigen Aufnahmeprofils 26 des Gerätefuß-Trägers 13 gegen eine untere Anlegekante 33 des Einführschachts 31 angesetzt werden. Die Anlegekante 33 dient somit als Schwenkachse für die Schwenkbewegung I. Während der Schwenkbewegung I wird der Schenkel 21 des Zughebels 19 entlang einer im Einführschacht 31 liegenden Anlagekante 35 des Gegenhalters 23 unter Aufbau der Zugkraft F_{Z} nach unten geschwenkt, bis der Zughebel 19 in Einbaulage auf dem Gegenhalter 23 liegt und der Rasthaken 18 in seiner Verriegelungsposition die Seitenwand 29 hintergreift.

In der Seitenwand 29 ist eine Zugangsöffnung 37 vorgesehen. Zur Demontage des Gerätefuß-Trägers 13 im Kundendienstfall kann ein Werkzeug durch die Zugangsöffnung 37 den Rasthaken 18 aus seiner Verriegelungsposition in eine Entriegelungsposition auslenken. In der Entriegelungsposition des Rasthakens 18 kann der Gerätefuß-Träger 13 entgegen der Schwenkbewegung I aus dem Einführschacht 31 geschwenkt werden.

## Patentansprüche

1. Haushaltsgerät, insbesondere Geschirrspül- oder Waschmaschine, mit einem Basisträger (5), auf dem Geräteaggregate montiert sind und der über Gerätefüße (1, 3) auf einem Boden (7) abgestützt ist, wobei dem Basisträger (5) zumindest ein, einen Gerätefuß (1) tragender Gerätefuß-Träger (13) zugeordnet ist, **dadurch gekennzeichnet, dass** der Gerätefuß-Träger (13) über ein Spannelement (19) mit dem Basisträger (5) verbunden ist.

2. Haushaltsgerät nach Anspruch 1, **dadurch gekennzeichnet, dass** das Spannelement (19) ein Zughebel ist, der den Gerätefuß-Träger (13) mit einer Spann- oder Zugkraft (F_{Z}) gegen den Basisträger (5) drückt.

3. Haushaltsgerät nach Anspruch 1 oder 2, **dadurch gekennzeichnet, dass** das Spannelement (19), insbesondere materialeinheitlich und/oder einstückig, mit dem Gerätefuß-Träger (13) verbunden ist.

4. Haushaltsgerät nach einem der vorhergehenden Ansprüche, **dadurch gekennzeichnet, dass** das Spannelement (19) einen abgewinkelten Schenkel (21) aufweist, der unter der Zugkraft (F_{z}) einen Gegenhalter (23) am Basisträger (5) hintergreift.

5. Haushaltsgerät nach Anspruch 4, **dadurch gekennzeichnet, dass** der Gegenhalter (23) des Basisträgers (5) unter Wirkung der Zugkraft (F_{z}) zwischen dem Gerätefuß-Träger (13) und dem abgewinkelten Schenkel (21) des Spannelement (19) eingeklemmt bzw. eingespannt ist.

6. Haushaltsgerät nach einem der Ansprüche 4 oder 5, **dadurch gekennzeichnet, dass** der Gerätefuß-Träger (13) zusammen mit dem Spannelement (19) ein vorzugsweise U-förmig offenes Aufnahmeprofil (26) bildet, das unter Bildung der Zugkraft (F_{z}) den Gegenhalter (23) umgreift.

7. Haushaltsgerät nach einem der Ansprüche 4, 5 oder 6, **dadurch gekennzeichnet, dass** das Spannelement (19) in einer Kipp- bzw. Schwenkbewegung (I) in Eingriff mit dem Gegenhalter (23) bringbar ist, bei der der abgewinkelte Schenkel (21) des Spannelements (19) entlang einer Anlagekante (35) des Gegenhalters (23) unter Aufbau der Zugkraft (F_{Z}) auf den Gegenhalter (23) schwenkbar ist.

8. Haushaltsgerät nach Anspruch 7, **dadurch gekennzeichnet, dass** zur Ausbildung einer Schwenkachse der Gerätefuß-Träger (13) gegen eine Anlegekante (33) des Gegenhalters (23) ansetzbar ist.

9. Haushaltsgerät nach einem der Ansprüche 2 bis 8, **dadurch gekennzeichnet, dass** dem Spannelement (19) zumindest ein Versteifungselement (27) zugeordnet ist.

10. Haushaltsgerät nach einem der vorhergehenden Ansprüche, **dadurch gekennzeichnet, dass** dem Spannelement (19) eine Rastverbindung (18, 29) zugeordnet ist, die die Einbaulage des Gerätefuß-Trägers (13) sichert.

11. Haushaltsgerät nach einem der vorhergehenden Ansprüche, **dadurch gekennzeichnet, dass** das Spannelement (19) und/oder ein Rasthaken (18) der Rastverbindung im montierten Zustand in einen Einführschacht (31) des Basisträgers (5) ragen.

## Claims

1. Domestic appliance, particularly dishwasher or washing machine, with a base support (5), on which appliance units are mounted and which is supported by way of appliance feet (1, 3) on a base (7), wherein at least one appliance foot carrier (13) carrying an appliance foot (1) is associated with the base support (5), **characterised in that** the appliance foot carrier (13) is connected with the base support (5) by way of a clamping element (19).

2. Domestic appliance according to claim 1, **characterised in that** the clamping element (19) is a draw lever which urges the appliance foot carrier (13) against the base support (5) by a tension or traction force (F_{Z}).

3. Domestic appliance according to claim 1 or 2, **characterised in that** the clamping element (19) is connected with the appliance foot carrier (13) particularly in unitary material manner and/or integrally.

4. Domestic appliance according to any one of the preceding claims, **characterised in that** the clamping element (19) has an angled limb (21) which engages behind a counter-holder (23) at the base support (5) under the tension force (F_{z}).

5. Domestic appliance according to claim 4, **characterised in that** the counter-holder (23) of the base support (5) is clipped or clamped in place under the action of the tension force (F_{Z}) between the appliance foot carrier (13) and the angled limb (21) of the clamping element (19).

6. Domestic appliance according to one of claims 4 and 5, **characterised in that** the appliance foot carrier (13) together with the clamping element (19) forms a preferably U-shaped open receiving profile (26) which engages around the counter-holder (23) under formation of the tension force (F_{Z}).

7. Domestic appliance according to any one of claims 4, 5 and 6, **characterised in that** the clamping element (19) can be brought in a tipping or pivot movement (I) into engagement with the counter-holder (23) in which the angled limb (21) of the clamping element (19) is pivotable along a contact edge (35) of the counter-holder (23) under build-up of the tension force (F_{z}) on the counter-holder (23).

8. Domestic appliance according to claim 7, **characterised in that** for formation of a pivot axis the appliance foot carrier (13) can be placed against a bearing edge (33) of the counter-holder (23).

9. Domestic appliance according to any one of claims 2 to 8, **characterised in that** at least one reinforcing element (27) is associated with the clamping element (19).

10. Domestic appliance according to any one of the preceding claims, **characterised in that** a detent connection (18, 29) securing the installed position of the appliance foot carrier (13) is associated with the clamping element (19).

11. Domestic appliance according to any one of the preceding claims, **characterised in that** the clamping element (19) and/or a detent hook (18) of the detent connection projects, in the mounted state, into an insertion shaft (31) of the base support (5).

## Revendications

1. Appareil ménager, en particulier lave-vaisselle ou lave-linge, comprenant un support de base (5), sur lequel des accessoires d'appareil sont montés et qui est soutenu au moyen de pieds d'appareil (1, 3) sur un sol (7), au moins un support de pied d'appareil (13) portant un pied d'appareil (1) étant attribué au support de base (5), **caractérisé en ce que** le support de pied d'appareil (13) est relié par un élément de serrage (19) au support de base (5).

2. Appareil ménager selon la revendication 1, **caractérisé en ce que** l'élément de serrage (19) est un levier de traction qui appuie le support de pied d'appareil (13) avec une force de serrage ou de traction (F_{Z}) contre le support de base (5).

3. Appareil ménager selon la revendication 1 ou 2, **caractérisé en ce que** l'élément de serrage (19) est relié au support de pied d'appareil (13), en particulier de façon homogène au niveau du matériau et/ou d'une seule pièce.

4. Appareil ménager selon l'une quelconque des revendications précédentes, **caractérisé en ce que** l'élément de serrage (19) présente une branche (21) coudée qui enserre par l'arrière un contre-support (23) sur le support de base (5) sous l'effet de la force de traction (F_{Z}).

5. Appareil ménager selon la revendication 4, **caractérisé en ce que** le contre-support (23) du support de base (5) est coincé ou serré sous l'effet de la force de traction (F_{Z}) entre le support de pied d'appareil (13) et la branche (21) coudée de l'élément de serrage (19).

6. Appareil ménager selon l'une quelconque des revendications 4 ou 5, **caractérisé en ce que** le support de pied d'appareil (13) forme conjointement avec l'élément de serrage (19) un profil de logement (26) ouvert de préférence en U, qui entoure le contre-support (23) en formant la force de traction (F_{z}).

7. Appareil ménager selon l'une quelconque des revendications 4, 5 ou 6, **caractérisé en ce que** l'élément de serrage (19) peut être amené en prise avec le contre-support (23) dans un mouvement de basculement ou de pivotement (I), mouvement lors duquel la branche (21) coudée de l'élément de serrage (19) peut être basculée le long d'une arête d'appui (35) du contre-support (23) en appliquant la force de traction (F_{z}) sur le contre-support (23).

8. Appareil ménager selon la revendication 7, **caractérisé en ce que**, pour former un axe de basculement, le support de pied d'appareil (13) peut être placé contre une arête d'application (33) du contre-support (23).

9. Appareil ménager selon l'une quelconque des revendications 2 à 8, **caractérisé en ce qu'**au moins un élément de renfort (27) est attribué à l'élément de serrage (19).

10. Appareil ménager selon l'une quelconque des revendications précédentes, **caractérisé en ce qu'**une liaison par encliquetage (18, 29), qui bloque la position de montage du support de pied d'appareil (13), est attribuée à l'élément de serrage (19).

11. Appareil ménager selon l'une quelconque des revendications précédentes, **caractérisé en ce que** l'élément de serrage (19) et/ou un crochet d'encliquetage (18) de la liaison par encliquetage dépasse(nt) dans l'état monté dans une gaine d'insertion (31) du support de base (5).
